# EUROPÄISCHE PATENTSCHRIFT

(11) **EP 2 859 190 B1**
(45) Veröffentlichungstag und Bekanntmachung des Hinweises auf die Patenterteilung: **10.05.2017**
(21) Anmeldenummer: 13726582.3
(22) Anmeldetag: 05.06.2013
(51) Int. Cl.: F01D 9/02, F01D 25/30, F02B 37/16, F02B 37/18

(54) **TURBINENGEHÄUSE FÜR EINEN ABGASTURBOLADER**
TURBINE HOUSING FOR A TURBOCHARGER
CARTER DE TURBINE POUR TURBOCOMPRESSEUR À GAZ D'ECHAPPEMENT

(30) Priorität: 06.06.2012 DE 102012209562
(43) Veröffentlichungstag der Anmeldung: 15.04.2015
(73) Patentinhaber: Continental Automotive GmbH, 30165 Hannover (DE)
(72) Erfinder: HILLER, Marc, 67294 Morschheim (DE); UHLIG, Christian, 67551 Worms (DE); FÄTH, Holger, 67136 Fußgönheim (DE)
(86) Internationale Anmeldenummer: PCT/EP2013/061626
(87) Internationale Veröffentlichungsnummer: WO 2013/182619

(56) Entgegenhaltungen:
- EP-A2- 2 423 446
- WO-A2-2011/104596

## Beschreibung

Die Erfindung betrifft ein Turbinengehäuse für einen Abgasturbolader.

Abgasturbolader werden vermehrt zur Leistungssteigerung bei Kraftfahrzeug-Verbrennungsmotoren eingesetzt. Dies geschieht immer häufiger mit dem Ziel den Verbrennungsmotor bei gleicher oder gar gesteigerter Leistung in Baugröße und Gewicht zu reduzieren und gleichzeitig den Verbrauch und somit den CO₂-Ausstoß, im Hinblick auf immer strenger werdende gesetzliche Vorgaben diesbezüglich, zu verringern. Das Wirkprinzip besteht darin, die im Abgasstrom enthaltene Energie zu nutzen um den Druck im Ansaugtrakt des Verbrennungsmotors zu erhöhen und so eine bessere Befüllung des Brennraumes mit Luft-Sauerstoff zu bewirken und somit mehr Treibstoff, Benzin oder Diesel, pro Verbrennungsvorgang umsetzen zu können, also die Leistung des Verbrennungsmotors zu erhöhen.

Ein herkömmlicher Abgasturbolader, wie in Figur 1 dargestellt weist dazu eine im Abgasstrang des Verbrennungsmotors angeordnete Abgasturbine 101 mit einem durch den Abgasstrom angetriebenen, in einem Turbinengehäuse 1 angeordneten Turbinenrad 11 und einen im Ansaugtrakt angeordneten Frischluftverdichter 102 mit einem den Druck aufbauenden, in einem Verdichtergehäuse 15 angeordneten Verdichterrad 16 auf. Turbinenrad 11 und Verdichterrad 16 sind drehfest an den gegenüberliegenden Enden einer Rotorwelle 17 befestigt und bilden so die hier als Turborotor bezeichnete Läufereinheit des Abgasturboladers. Die Rotorwelle 17 ist in einer zwischen Abgasturbine 101 und Frischluftverdichter 102 angeordneten Lagereinheit im Lagergehäuse 100 drehgelagert. Somit wird mit Hilfe des Abgasmassenstroms AM (mit Pfeilen angedeutet), das Turbinenrad 11 und über die Rotorwelle 17 wiederum das Verdichterrad 16 angetrieben und die Abgasenergie so zum Druckaufbau im Ansaugtrakt genutzt, wo der Frischluft-Massenstrom FM (ebenfalls durch Pfeile angedeutet) auf erhöhten Druck gebracht wird.

Durch das Turbinengehäuse 1 wird der heiße Abgas-Massenstrom AM auf das Turbinenrad 11 geleitet. Das Turbinengehäuse 1 und das Turbinenrad 11 befinden sich so im Betrieb in direktem Kontakt mit dem heißen Abgas-Massenstrom AM und sind somit sehr großen Temperaturschwankungen ausgesetzt wobei Spitzentemperaturen bis über 1000°C erreicht werden. Gleichzeitig rotiert der Turborotor mit sehr hohen Drehzahlen von bis zu 300.000 U/min wodurch insbesondere das Turbinenrad 11 und das Turbinengehäuse 1 sehr hohen mechanischen und thermischen Beanspruchungen ausgesetzt sind.

Bei herkömmlich aufgebauten Abgasturboladern, wie in Figur 1 dargestellt, ist das Turbinengehäuse 1 mittels eines Lagergehäuseanschlussflansches 4 mit dem zentral angeordneten Lagergehäuse 100 des Abgasturboladers verbunden. Weiterhin weist das Turbinengehäuse 1 ein einen Abgaseintrittskanal 2 bildendes Abgaseintrittsrohr 2b mit einem Abgaseintrittsflansch 2a zum Anschluss des Abgasturboladers an den Abgaskrümmer (nicht dargestellt) eines Verbrennungsmotors auf. Durch den Abgaseintrittskanal 2 tritt das heiße Abgas in das Turbinengehäuse 1 ein, wie mittels des durch Pfeile dargestellten Abgas-Massenstroms AM verdeutlicht ist. Weiterhin weist das Turbinengehäuse 1 einen sich an den Abgaseintrittskanal 2 anschließenden Spiralkanal 5 auf, der sich verjüngend um einen konzentrisch um das Turbinenrad angeordneten Abgaseintrittsspalt 5a verläuft und zu diesem hin geöffnet ist, so dass der Abgas-Massenstrom AM durch den Spiralkanal 5 in zumindest anteilig radialer/tangentialer Richtung durch den Abgaseintrittsspalt 5a auf das Turbinenrad 11 geführt wird. Durch das Turbinenrad 11 wird der Abgasstrom AM in axiale Richtung in einen Abgasaustrittsstutzen 7 umgelenkt, durch den der Abgas-Massenstrom AM in das Abgasaustrittsrohr 3b und weiter in ein sich anschließendes Abgassystem, das an einem Abgasaustrittsflansch 3a anschließt, abgeleitet wird. Im

Übergang zwischen dem Abgaseintrittsspalt 5a und dem Abgasaustrittsstutzen 7 ist die Innenkontur des Turbinengehäuses der Außenkontur der Beschaufelung 10 des Turbinenrades 11 angepasst. Um zu gewährleisten, dass ein möglichst großer Anteil des Abgas-Massenstromes durch die Beschaufelung 10 des Turbinenrades 11 strömt, und somit das Turbinenrad 11 antreibt, muss der Konturspalt 12 zwischen Innenkontur des Turbinengehäuses und der Außenkontur der Beschaufelung 10 des Turbinenrades 11 möglichst klein gehalten werden. Der Konturspalt beeinflusst die strömungstechnischen und die thermodynamischen Eigenschaften der Abgasturbine wesentlich. Dieser Bereich der Innenkontur des Turbinengehäuses dichtet also quasi die Beschaufelung 10 des Turbinenrades über den Umfang ab, weshalb dieser Bereich der Innenkontur des Turbinengehäuses im Weiteren als Dichtkonturbereich 9 oder kurz als Dichtkontur 9 bezeichnet wird.

Aufgrund des oben genannten möglichst klein auszulegenden Konturspalts 12 ist die Form- und Lagestabilität der Dichtkontur 9 von großer Bedeutung, da eine Berührung des im Betrieb schnell drehenden Turbinenrades 11 mit der Dichtkontur 9 unweigerlich zur Zerstörung der Abgasturbine führen würde.

Weiterhin weisen Abgasturbinen moderner Konzeption eine sogenannte Wastegate-Einrichtung 13 auf, die eine bessere Regelung der Turbinenleistung bei unterschiedlichen Betriebsbedingungen ermöglichen. Eine solche Wastegate-Einrichtung besteht aus einem Verbindungskanal, dem Wastegatekanal 8, zwischen dem Abgaseintrittskanal 2 oder dem Spiralkanal 5 und dem Abgasaustrittskanal 3 sowie aus einer dazugehörigen Ventilklappe 14 mit der dieser Wastegatekanal 8 nach Bedarf geschlossen oder geöffnet werden kann. Um mögliche Verluste möglichst gering zu halten, muss auch hier gewährleistet sein, dass die Ventilklappe 14 im Bedarfsfall mit einem Ventilsitz 8a am oder im Wastegatekanal 8 möglichst dicht schließt.

Um den hohen Anforderungen an Form und Lagegenauigkeit bei gleichzeitig hohen thermischen und mechanischen Belastungen gerecht werden zu können und auch Aufgrund der komplexen Innen- und Außengeometrien der Turbinengehäuse, sind herkömmliche Turbinengehäuse deshalb als sehr massive Gussteile ausgelegt und hergestellt. Diese Ausführung der Turbinengehäuse hat neben dem hohen Gewicht und der hohen Wärmekapazität auch hohe Material- und Herstellkosten zur Folge, was sich nachteilig auf den Einsatz, den Betrieb und die Kosten solcher Abgasturbolader auswirkt.
Es bestehen deshalb Bestrebungen die Turbinengehäuse aus vergleichsweise dünnen, leichten Form-Blechteilen aufzubauen.

Bei in Abgasturboladern verwendeten, aus Blechteilen zusammengesetzten Turbinengehäusen kommt es, aufgrund der oben genannten anspruchsvollen Einsatzbedingungen, im Betrieb leicht zu unerwünschten Verformungen des ebenfalls aus Blech bestehenden Dichtkonturbereiches. Unerwünschte Verformungen des Dichtkonturbereiches des Turbinengehäuses führen zu einer Verschlechterung des thermodynamischen Wirkungsgrades oder schlimmstenfalls auch zu einem Anstreifen des sich im Betrieb mit hoher Drehzahl drehenden Turbinenrades an das Blech im Dichtkonturbereich des Turbinengehäuses.

Ein derartiges Anstreifen des Turbinenrades an das Blech kann durch eine Vergrößerung des Konturspaltes in radialer und axialer Richtung verhindert werden. Eine derartige Vergrößerung des Konturspaltes wirkt sich jedoch negativ auf den thermodynamischen Wirkungsgrad der Turbine aus. Des Weiteren kann, aufgrund des Herstellungsverfahrens, die Maßhaltigkeit der Dichtkontur gegenüber dem Turbinenrad nachteilig sein, da sich die Toleranzen der einzelnen miteinander verbundenen Blechteile gegebenenfalls ungünstig addieren, was wiederum einer konstruktiven Vergrößerung des Konturspaltes aus Sicherheitsgründen bedarf und mit negativen Auswirkungen auf den thermodynamischen Wirkungsgrad einhergeht.

Einem Anstreifen des Turbinenrades an das Blech im Dichtkonturbereich kann auch dadurch entgegengewirkt werden, dass das Blech im diesem Bereich des Turbinengehäuses entsprechend dickwandig ausgebildet wird. Dies wirkt zwar einer Verformung des Konturbereiches entgegen, erhöht jedoch wiederum die Herstellungskosten des Turbinengehäuses.

Des Weiteren ist es zu einer Reduzierung der Verformungen des den Dichtkonturbereich bildenden Blechteiles bereits bekannt, doppelwandige Turbinengehäuse mit Schiebesitzen herzustellen, die die auftretenden Lasten aufnehmen. Auch ein derartiges Vorgehen erhöht die Herstellungskosten des Turbinengehäuses.

Aus der DE 100 22 052 C2 ist bereits ein Turbinengehäuse für einen Abgasturbolader bekannt. Dieses Turbinengehäuse umfasst einen Einlasstrichter, ein Laufradgehäuse mit einem Gaskanal, der sich vom Einlasstrichter ausgehend schneckenförmig verengt, einen Flansch zur Verbindung mit dem Lagergehäuse des Abgasturboladers und ein zentrales Auslassrohr. Im Laufradgehäuse rotiert ein Turbinenrad. Der schneckenförmige Gaskanal endet im Bereich des Einlasstrichters an einer Dichtkante. Der Einlasstrichter, das Laufradgehäuse und das Auslassrohr bestehen aus spanlos umgeformtem, beispielsweise geprägtem oder tief gezogenem Blech. Das Laufradgehäuse besteht aus zwei Halbschalen und ist mit dem Auslassrohr verschweißt. Der Einlasstrichter und das Laufradgehäuse sind von einem zusätzlichen Außengehäuse aus Blech umgeben. Zwischen dem Laufradgehäuse und dem zusätzlichen Außengehäuse liegt ein Luftspalt vor.

Aus der WO2011/104596 A2 ist bereits ein Turbinengehäuse für einen Abgasturbolader bekannt. Dieses bekannte Turbinengehäuse weist unter anderem einen Lagergehäuseanschlussflansch, einen Abgaseintrittskanal, einen Spiralkanal, einen Abgaseintrittsspalt, einen Dichtkonturbereich und einen Abgasausstrittsstutzen auf. Es weist des Weiteren mehrere miteinander verbundene Gehäuseteile auf, zu denen ein zentrales, einstückiges, als Gussteil ausgeführtes Konturbauteil gehört, welches mit seinen benachbarten Gehäuseteilen, die zumindest zum Teil als Blech-Formteile ausgebildet sind, verbunden ist.

Aus der EP 2 423 446 A2 ist ein Turbinengehäuse bekannt, welches eine Wastegatevorrichtung aufweist.

Aus der WO2011/045521 A1 ist ein Abgasturbolader bekannt, welcher ein Turbinengehäuse und ein Lagergehäuse aufweist, wobei zwischen dem Turbinengehäuse und dem Lagergehäuse ein Trägerteil vorgesehen ist. Das Turbinengehäuse enthält eine Turbinenkammer, einen mit der Turbinenkammer verbundenen Ausgangskanal und eine Volute auf. Die Volute ist mit dem Ausgangskanal und dem Trägerteil verbunden.

Die Aufgabe der Erfindung besteht darin, ein Turbinengehäuse für einen Abgasturbolader anzubieten, das bei vergleichsweise geringen Herstellungskosten des Turbinengehäuses einen hohen thermodynamischen Wirkungsgrad der Abgasturbine gewährleistet.

Diese Aufgabe wird durch ein Turbinengehäuse mit den im Folgenden angegebenen Merkmalen gelöst. Vorteilhafte Ausgestaltungen und Weiterbildungen der Erfindung sind in den abhängigen Ansprüchen angegeben.

Das erfindungsgemäße Turbinengehäuse für einen Abgasturbolader weist einen Lagergehäuseanschlussflansch, einen Abgaseintrittskanal, einen Spiralkanal, einen Abgaseintrittsspalt, einen Dichtkonturbereich und einen Abgasaustrittsstutzen auf. Es hat des Weiteren mehrere miteinander verbundene Gehäuseteile, zu denen ein zentrales, einstückiges, als Gussbauteil oder als Schmiedebauteil ausgeführtes Konturbauteil gehört, welches mit seinen benachbarten Gehäuseteilen, die zumindest zum Teil als Blech-Formteile ausgebildet sind, verbunden ist, wobei der Lagergehäuseanschlussflansch ein Blech-Formteil ist. Ein dem Lagergehäuseanschlussflansch zugewandter Teil des den Spiralkanal ausbildenden Spiralgehäuses bildet eine Halbschale des Spiralgehäuses und ist als Blech-Formteil ausgebildet. Das zentrale, einstückige Konturbauteil ist auf der vom Lagergehäuseanschlussflansch abgewandten Seite des Spiralkanals im Turbinengehäuse vorgesehen und bildet eine weitere Halbschale des Spiralgehäuses. Das zentrale, einstückige Konturbauteil weist einen auf der vom Lagergehäuseanschlussflansch abgewandten Seite liegenden Wandbereich des Spiralkanals, eine an diesen Wandbereich anschließende Begrenzungswand des Abgaseintrittsspalts und den an diesen Wandbereich anschließenden Dichtkonturbereich auf.

Die Vorteile der Erfindung bestehen insbesondere darin, dass durch eine vom Anwendungsfall abhängige Wahl der Geometrie, des Werkstoffes, der Materialdicke und/oder der Materialverteilung des Konturbauteils die Formbeständigkeit und Genauigkeit der Gehäusekontur gezielt beeinflusst und somit der thermodynamische Wirkungsgrad der Turbine gezielt verbessert werden kann. Gleichwohl werden die Materialkosten und damit die Herstellungskosten des Turbinengehäuses niedrig gehalten, da die weiteren Gehäuseteile je nach Beanspruchung und Erfordernis schwächer, zum Teil als Blechteile ausgelegt werden können. So wird ein Mix an nach Bedarf stärker und schwächer dimensionierten Gehäusebauteilen ermöglicht, ohne den Wirkungsgrad der Abgasturbine negativ zu beeinflussen.
Weitere Vorteile der Erfindung bestehen darin, dass durch eine Nachbearbeitung des den Konturbereich bildenden Bauteils und des Lagergehäusesitzes des Turbinengehäuses, nach dem Zusammenbau der einzelnen Gehäuseteile, in einer Aufspannung der Konturbereich relativ zum Turbinenrad präzise vorgefertigt werden kann. Dies trägt zur weiteren Verbesserung des thermodynamischen Wirkungsgrades bei.
Des Weiteren können mit demselben Bauteil verschiedene Gehäusekonturen, die Funktionsflächen bilden, wie zum Beispiel den Dichtkonturbereich, einen Ventilsitz oder eine Lageraufname für ein Antriebsgestänge einer Wategateklappe durch eine mechanische Nachbearbeitung des Bauteils mit hoher Genauigkeit dargestellt werden. Dies hat den Vorteil einer deutlichen Reduzierung der Teilekosten und der benötigten Teilevielfalt. Ferner können Gewichts- und Materialeinsparungen erreicht werden.

In einer Weiterbildung des erfindungsgemäßen Turbinengehäuses weist dass das Konturbauteil auch einen Abgasaustrittsstutzen auf, der sich stromabwärts, in Bezug auf den Abgas-Massenstrom, unmittelbar an den Dichtkonturbereich anschließt und einen Austrittsquerschnitt der Turbine definiert. Der Austrittsquerschnitt ist neben dem Abgaseintrittsspalt und dem Konturspalt ein weiterer Parameter, der den thermodynamischen Wirkungsgrad der Turbine beeinflusst. Durch die Integration des Abgasaustrittsstutzens in das formstabile Konturbauteil kann ein genau definierter Austrittsquerschnitt auf einfache Weise gewährleistet werden, der zum Beispiel im Zuge einer Nachbearbeitung der weiteren Kontur- und Funktionsflächen des Konturbauteils hergestellt werden kann. Dies trägt ebenfalls zur weiteren Verbesserung des thermodynamischen Wirkungsgrades bei

Eine weitere Ausführung des erfindungsgemäßen Turbinengehäuses ist dadurch gekennzeichnet, dass das Konturbauteil auch zumindest einen Teil einer Wandung des in den Spiralkanal einmündenden Abgaseintrittskanals aufweist. Mit anderen Worten ist am Konturbauteil zumindest ein Teil des Abgaseintrittsrohrs integriert ausgebildet. Das Abgaseintrittsrohr steht mittels des Abgaseintrittsflansches in Verbindung mit dem Abgaskrümmer eines Verbrennungsmotors und stellt so die Positionierung des Abgasturboladers relativ zum Verbrennungsmotor sicher. In dieser Funktion wird zumindest ein Teil der auf den Abgasturbolader wirkenden Massenkräfte über das Abgaseintrittsrohr auf den Verbrennungsmotor übertragen. Mit anderen Worten stellt diese Verbindung zumindest einen Teil der Befestigung des Abgasturboladers am Verbrennungsmotor dar, die Aufgrund des Gewichts des Abgasturboladers und der im Betrieb auftretenden Vibrationen hohen mechanischen Belastungen ausgesetzt ist. Die zumindest teilweise Ausführung des Abgaseintrittsrohres als integrierter Teil des formstabilen, als Gussbauteil oder als Schmiedebauteil ausgelegten Konturbauteils erhöht die Stabilität und Belastbarkeit der Verbindung zwischen Abgaskrümmer des Verbrennungsmotors und dem Abgasturbolader. Eine weitere Ausführung des erfindungsgemäßen Turbinengehäuses ist dadurch gekennzeichnet, dass das Konturbauteil auch einen im Wandbereich des Spiralkanals (5) angeordneten Wastegatekanal einer Wastegateeinrichtung mit einem Ventilklappensitz aufweist. Die Genauigkeit und Formhaltigkeit des Wastegatekanals und insbesondere des Ventilklappensitzes, auf dem im Betrieb einen geschlossene Wastegate-Ventilklappe dichtend aufsitzt, beeinflusst den Wirkungsgrad der Turbine. Die Integration des Wastegatekanals und des Ventilklappensitzes in das Konturbauteil trägt dazu bei, einen sich negativ auf den Wirkungsgrad auswirkenden Leckage-Abgasstrom bei geschlossener Wastegate-Ventilklappe gering zu halten und so einen hohen Wirkungsgrad zu gewährleisten.

In Weiterbildung der vorgenannten Ausführung des Turbinengehäuses weist das Konturbauteil auch eine Lageraufnahme für ein Antriebsgestänge einer Wastegate-Ventileinrichtung auf. Mit Hilfe des genannten Antriebsgestänges wird im Betrieb die im Turbinengehäuse angeordnete Wastegate-Ventilklappe von einem außerhalb des Turbinengehäuses angeordneten Aktuator betätigt. Dies macht eine Durchführung des Antriebsgestänges durch die Gehäusewand und eine Lagerung des Antriebsgestänges in der Gehäusewand des Turbinengehäuses erforderlich. Die Integration einer Lageraufnahme für das genannte Antriebsgestänge im Konturbauteil ermöglicht eine genau definierte Positionierung der Lagerung und somit des Antriebsgestänges und der daran befestigten Wastegate-Ventilklappe und trägt so ebenfalls dazu bei, einen sich negativ auf den Wirkungsgrad auswirkenden Leckage-Abgasstrom bei geschlossener Wastegate-Ventilklappe gering zu halten und so einen hohen Wirkungsgrad zu gewährleisten. Darüber hinaus können auf diese Weise die Herstellungskosten eines Turbinengehäuses niedrig gehalten werden und gleichwohl die Maßhaltigkeit des Turbinengehäuses weiter verbessert werden.

Bei der erfindungsgemäßen Ausführung des Turbinengehäuses hat es sich als vorteilhaft erwiesen, wenn die Wandstärke des Konturbauteils größer ist als die Wandstärke der als Blech-Formteil ausgeführten benachbarten Gehäuseteile, insbesondere zumindest die doppelte Wandstärke der benachbarten Blech-Formteil-Gehäuseteile aufweist. Dies gewährleistet eine ausreichend stabile, den bevorzugten Herstellverfahren angemessene Ausführung des Konturbauteils.

Weiterhin ermöglicht die vorgenannte Ausführung des Konturbauteils eine Nachbearbeitung der wichtigen Kontur- und Funktionsflächen, wie zum Beispiel die Dichtkontur, den Austrittsquerschnitt der Turbine, den Ventilklappensitz des Wastegatekanals oder eine Lageraufnahme für ein Antriebsgestänge der Wastegateklappe.

Gemäß einer weiteren Ausführungsform des erfindungsgemäßen Turbinengehäuses ist das Konturbauteil mit seinen benachbarten Gehäuseteilen verschweißt. Dies Art der Verbindung ermöglicht eine hoch belastbare und sichere Verbindung zwischen den einzelnen Gehäuseteilen unterschiedlicher Materialstärke und ist geeignet eine gasdichte Gehäuseschale zu erzeugen durch eine Materialschlüssige Verbindung entlang der entstehenden Nahtlinien zwischen den einzelnen Gehäuseteilen.

In einer weiteren Ausführung ist das Turbinengehäuse dadurch gekennzeichnet, dass das Konturbauteil mit seinen benachbarten Gehäuseteilen ein einschaliges Turbinengehäuse bildet. Das Konturbauteil verleiht dem einschaligen Aufbau die erforderliche Stabilität und ermöglicht so einen besonders leichten Aufbau des Turbinengehäuses durch die Verwendung verhältnismäßig dünnwandiger Gehäusebauteile neben dem Konturbauteil.

In einer weiteren Ausführung ist das Turbinengehäuse dadurch gekennzeichnet, dass am Konturbauteil ein Wastegatekanal mittels benachbarter Blech-Formteile ausgebildet oder zumindest erweitert ist. Hier ist also alternativ zu der vorgenannten Ausführung, bei der der komplette Wastegatekanal einschließlich Ventilklappensitz mit dem Konturbauteil einstückig integriert ausgebildet ist, nicht der komplette Wastegatekanal durch das Konturbauteil ausgebildet. So kann beispielsweise nur eine entsprechende Öffnung im Konturbauteil vorgesehen sein, an die sich dann ein aus einem Blech-Formteil oder mehreren Blech-Formteilen, die am Konturbauteil befestigt sind, gestalteter Wastegatekanal anschließt. Dieser Aufbau ermöglicht eine weitere Gewichtsreduzierung eines erfindungsgemäßen Turbinengehäuses mit Wastegatevorrichtung.

Bei der Ausgestaltung eines erfindungsgemäßen Turbinengehäuses ist zumindest einer der folgenden Gehäuseteile des Turbinengehäuses zumindest zum Teil aus Blech-Formteilen aufgebaut:
- ein Abgaseintrittsrohr, das den Abgaseintrittskanal bildet,
- ein Abgaseintrittsflansch, der am Abgaseintrittsrohr anschließt und mit dem das Turbinengehäuse mit einem Abgasrohr eines Verbrennungsmotors verbunden ist,
- ein Abgasaustrittsrohr, das den Abgasaustrittsstutzen umfasst und das den Abgasaustrittskanal ausbildet, durch den das Abgas stromabwärts der Abgasturbine in Richtung eines Abgassystems einer Verbrennungsmaschine geleitet wird,
- ein Abgasaustrittsflansch, der am Abgasaustrittsrohr anschließt und mit dem die Verbindung zwischen Abgasaustrittsrohr des Turbinengehäuses und einem Abgassystem einer Verbrennungsmaschine hergestellt werden kann,
- ein dem Lagergehäuseanschlussflansch zugewandter Teil des den Spiralkanal ausbildenden Spiralgehäuses, der beispielsweise als Halb-Schalenelement ausgebildet ist und zusammen mit dem Konturbauteil das Spiralgehäuse ergibt und
- der Lagergehäuseanschlussflansch über den das Turbinengehäuse mit einem Lagergehäuse des Abgasturboladers verbunden ist. Dabei können die genannten Gehäuseteile selbst wiederum aus mehreren Einzelteilen aufgebaut sein, die alle oder nur zum Teil als Blech-Formteile ausgebildet sind. Je mehr dieser einzelnen Gehäuseteile als dünnwandige Blech-Formteile ausgebildet sind, desto größer ist die Gewichtsreduzierung gegenüber herkömmlichen Turbinengehäuse-Konzepten.

Die Merkmale der vorgenannten Ausführungen des erfindungsgemäßen Gegenstandes sind, soweit diese nicht alternativ anwendbar sind oder sich gar gegenseitig ausschließen, zum Teil oder insgesamt auch in Kombination oder gegenseitiger Ergänzung anzuwenden.

Anhand der Figuren werden im Folgenden besonders vorteilhafte Ausführungsbeispiele der Erfindung näher erläutert, obgleich der Gegenstand der Erfindung nicht auf diese Beispiele begrenzt ist. Es zeigt:
- Figur 1: eine vereinfachte Schnittdarstellung eines Abgasturboladers nach dem Stand der Technik
- Figur 2: eine perspektivische Schnittdarstellung eines Turbinengehäuses gemäß einem Ausführungsbeispiel der Erfindung und
- Figur 3: eine perspektivische Schnittdarstellung eines Turbinengehäuses gemäß einem weiteren Ausführungsbeispiel der Erfindung.

Funktions- und Benennungsgleiche Komponenten sind in den Figuren durchgehend mit den gleichen Bezugszeichen gekennzeichnet.

Der in Figur 1 dargestellte Abgasturbolader gemäß Stand der Technik wurde bereits einleitend beschrieben und zeigt den prinzipiellen Aufbau und die Anordnung der einzelnen Komponenten Abgasturbine 101, Frischluftverdichter 102 und Lagergehäuse 100. Insbesondere wurde dabei auf die für die Erfindung wesentlichen Bauteile des Abgasturboladers, nämlich die Abgasturbine 101 mit Turbinengehäuse 1 und Turbinenlaufrad 11, das eine Beschaufelung 10 aufweist.
Das dargestellte, konventionell als Gussteil ausgelegte Turbinengehäuse 1 für einen Abgasturbolader weist, unter Anderem, einen Abgaseintrittskanal 2, einen Spiralkanal 5, einen Abgaseintrittsspalt 5a, einen Dichtkonturbereich 9 und einen Abgasaustrittsstutzen 7 auf. Auch die Anordnung des Wastegatekanals 8 und der Wastegate-Ventilklappe 14 mit Antriebsgestänge 14a ist in Figur 1 dargestellt.

Figur 2 zeigt ein erfindungsgemäßes Turbinengehäuse, zur besseren Übersicht, isoliert von den übrigen Komponenten des Abgasturboladers und in geschnittener, perspektivischer Ansicht. Das Turbinengehäuse weist mehrere miteinander verbundene Gehäuseteile auf, wobei das Konturbauteil 6 des Turbinengehäuses 1, welches einen Dichtkonturbereich 9 aufweist, als Gussbauteil oder als Schmiedebauteil ausgeführt ist, welches mit seinen benachbarten Gehäuseteilen, die als Blech-Formteile ausgeführt sind, verbunden, insbesondere verschweißt ist. Die Gehäuseteile bilden zusammen mit dem Konturbauteil 6 ein einschaliges Gehäuse.

Vorzugsweise ist die Wandstärke des Konturbauteils 6 größer als die Wandstärke seiner benachbarten Gehäuseteile. Diese Maßnahmen tragen dazu bei, die Formstabilität des Turbinengehäuses 1 eines Abgasturboladers zu erhöhen und damit im Betrieb des Abgasturboladers die thermodynamischen Eigenschaften der Turbine zu verbessern. Die im Betrieb des Abgasturboladers auftretenden Verformungen des Turbinengehäuses 1, insbesondere im Bereich der Dichtkontur 9 , sind im Vergleich zum Stand der Technik reduziert, wobei gleichzeitig die Herstellkosten des Turbinengehäuses 1 und dessen Gewicht niedrig gehalten werden. Desweiteren ist eine gute Maßgenauigkeit gewährleistet durch Nachbearbeitung der wichtigen Kontur- und Funktionsflächen der Dichtkontur, des Austrittsquerschnits der Turbine und des Ventilklappensitzes des Wastegatekanals.

Das dargestellte Turbinengehäuse 1 weist einen Abgaseintrittsflansch 2a zum Beispiel zum Anschluss an einen Abgaskrümmer einer Verbrennungskraftmaschine, einen Abgasaustrittsflansch 3a zum Anschluss an ein Abgassystem einer Verbrennungskraftmaschine und einen Lagergehäuseanschlussflansch 4a zum Anschluss des Turbinengehäuses 1 an das Lagergehäuse 100 eines Abgasturboladers auf. Der Lagergehäuseanschlussflansch 4a und der Abgasaustrittsflansch 3a sind als Blech-Formteile ausgelegt, im Gegensatz zum Abgaseintrittsflansch 2a, der als massives Guss-, Schmiede- oder spanend hergestelltes Formteil ausgelegt ist. Weiterhin zeigt Figur 2 einen als Blech-Formteil ausgebildeten Spiralgehäuseteil 4, auf der dem Lagergehäuseanschlussflansch 4a zugewandten Seite des Spiralgehäuses und ein erfindungsgemäß als massives Guss- oder Schmiedeteil ausgelegt Konturbauteil 6 auf der vom Lagergehäuseanschlussflansch 4a abgewandten Seite des Spiralgehäuses, wobei das Spiralgehäuse jeweils zur Hälfte durch das Spiralgehäuseteil 4 und das, als massives Guss- oder Schmiedeteil ausgelegte, Konturbauteil 6 gebildet ist. Die beiden, jeweils eine Halbschale des Spiralgehäuses bildenden Gehäuseteile des Spiralgehäuses sind beispielsweise entlang ihrer Berührungslinie mit einer durchgehenden Schweißnaht gasdicht miteinander verschweißt. Darüber hinaus weist das in Figur 2 gezeigte Turbinengehäuse 1 einen Wastegatekanal 8 auf der durch am Konturbauteil 6 befestigte, vorzugsweise angeschweißte und miteinander verschweißte, als Blech-Formteile ausgebildete Wastegatgehäuseteile 8b gestaltet ist. Zwischen dem Konturbauteil 6 und dem Abgasaustrittsflansch 3a ist das Abgasaustrittsrohr 3b angeordnet, das in diesem Beispiel aus zumindest zwei Blech-Formteilen zusammengesetzt ist. Das Abgasaustrittsrohr 3b sitzt auf einem Absatz im Außenbereich des Konturbauteils 6 auf und ist mit dem Konturbauteil 6 auf dem gesamten Umfang entlang der Berührungslinie durchgehend gasdicht verbunden, beispielsweise verschweißt. Am gegenüberliegenden Ende des Abgasaustrittsrohrs 3b ist der Abgasaustrittsflasch 3a ebenfalls auf dem gesamten Umfang entlang der Berührungslinie durchgehend gasdicht mit dem Abgasaustrittsrohr 3b verbunden, beispielsweise verschweißt.
Zwischen dem Abgaseintrittsflansch 2a und dem Konturbauteil 6 ist das Abgaseintrittsrohr 2b angeordnet. Das Abgaseintrittsrohr 2b ist ebenfalls aus zumindest zwei schalenförmigen Blech-Formteilen zusammengesetzt und einerseits mit dem Abgasaustrittsflansch 2a und andererseits mit dem Konturbauteil 6 gasdicht, beispielsweise durch Schweißnähte, verbunden. Darüber hinaus weist das in Figur 2 gezeigte Turbinengehäuse 1 einen Wastegatekanal 8 auf, der durch am Konturbauteil 6 befestigte, vorzugsweise angeschweißte und miteinander verschweißte, als Blech-Formteile ausgebildete Wastegategehäuseteile 8b gestaltet ist.

Das Konturbauteil 6, das den stabilisierenden Kern des Turbinengehäuses 1 bildet, weist neben der Kontur für den Spiralkanal 5 eine sich daran anschließende Wand des Abgaseintrittsspalts 5a und sich wiederum daran anschließend einen Dichtkonturbereich 9 auf, der in den Abgasaustrittsstutzen 7 übergeht. Sowohl der Abgaseintrittsspalt 5a als auch der Dichtkonturbereich 9, der den Konturspalt 12 (siehe Figur 1) definiert, als auch der Durchmesser des Abgasaustrittsstutzens 7 prägen die strömungstechnischen Eigenschaften bzw. den thermodynamischen Wirkungsgrad des Turbinengehäuses maßgeblich. Der Konturspalt 12 entspricht dem Abstand der Dichtkontur von der Außenkontur der Beschaufelung 10 des sich im Betrieb des Abgasturboladers drehenden Turbinenrads 11. Dieser Abstand muss im Betrieb des Abgasturboladers in allen Betriebspunkten möglichst genau eingehalten werden, um einerseits zu verhindern, dass das Turbinenrad am Turbinengehäuse anstreift und um andererseits zu verhindern, dass durch eine Verformung des Turbinengehäuses der Abstand der Dichtkontur 9 vom Turbinenrad und damit der Konturspalt zu groß wird, was einer unerwünschten Verschlechterung der thermodynamischen Eigenschaften der Turbine gleichkäme.

Um derartige unerwünschte Verformungen des Turbinengehäuses 1 im Betrieb des Abgasturboladers zu vermeiden, ist bei einem Turbinengehäuse gemäß der Erfindung das den Dichtkonturbereich 9 des Turbinengehäuses 1 bildende Konturbauteil 6 als Gussbauteil oder als Schmiedebauteil ausgeführt, welches mit seinen benachbarten Gehäusebauteilen beispielsweise verschweißt ist und zusammen mit diesen ein einschaliges Turbinengehäuse bildet. Um das Gewicht des Turbinengehäuses und damit des gesamten Abgasturboladers möglichst gering zu halten, sind die dem Konturbauteil 6 benachbarten Gehäuseteile in Form von Blechteilen realisiert. Vorzugsweise sind bei diesem Ausführungsbeispiel alle Bauteile des Turbinengehäuses mit Ausnahme des Konturbauteils 6 und des Abgaseintrittsflansches 2a in Form von Blech-Formteilen ausgeführt, während das Konturbauteil 6 - wie bereits oben dargestellt - als Gussbauteil oder als Schmiedebauteil ausgeführt ist. Alle bereits oben genannten, für die Funktion und den Wirkungsgrad maßgeblichen Kontur- und Maßbereiche werden so durch das Konturbauteil definiert, und können durch hochgenaue Bearbeitung nur dieses einen Bauteils kostengünstig hergestellt und über den gesamten Betriebsbereich des Abgasturboladers stabil gewährleistet werden.

Als Werkstoff für das Konturbauteil 6 wird vorzugsweise ein hochwarmfester Werkstoff, beispielsweise ein GGV-Werkstoff, ein E5S-Werkstoff, ein Stahlguss oder ein Stahlschmiedeteil verwendet.
Vorzugsweise ist die Wandstärke des Konturbauteils 6 größer als die Wandstärke seiner benachbarten, als Blech-Formteile ausgeführten Gehäuseteile, insbesondere weist das Konturbauteil zumindest die doppelte Wandstärke auf. Diese Maßnahmen tragen dazu bei, die Formstabilität des Turbinengehäuses 1 eines Abgasturboladers zu gewährleisten und damit im Betrieb des Abgasturboladers den thermodynamischen Wirkungsgrad der Turbine zu verbessern. Die im Betrieb des Abgasturboladers auftretenden Verformungen des Turbinengehäuses, insbesondere im Bereich der Dichtkontur des Konturbauteils, sind im Vergleich zum Stand der Technik reduziert, wobei gleichzeitig die Herstellkosten des Turbinengehäuses 1 und dessen Gewicht niedrig gehalten werden.

Bei dem in der Figur 2 gezeigten ersten Ausführungsbeispiel handelt es sich also um ein einschaliges Turbinengehäuse 1, bei welchem das Abgaseintrittsrohr 2b, der Abgasaustrittsflansch 3a und das Abgasaustrittsrohr 3b, der Lagergehäuseanschlussflansch 4a und der Spiralgehäuseteil 4, sowie das Wastegategehäuseteil 8b als Blech-Formteile ausgeführt sind, während der Abgaseintrittsflansch 2a und vor allem das Konturbauteil 6 als massives Gussbauteil oder als Schmiedebauteil ausgeführt ist.

Die Figur 3 zeigt eine perspektivische Skizze einer Schnittdarstellung eines erfindungsgemäßen Turbinengehäuses gemäß einem weiteren Ausführungsbeispiel. Das in der Figur 3 dargestellte Turbinengehäuse 1 stimmt mit dem Ausführungsbeispiel aus Figur 2 in wesentlichen Teilen überein, die hier nicht wiederholt beschrieben werden sollen.

Auch bei diesem weiteren Ausführungsbeispiel ist das Konturbauteil 6, das den stabilen Kern des Turbinengehäuses 1 bildet und vor allem den Abgaseintrittsspalt 5a sowie die Dichtkontur 9 definiert, als Gussbauteil oder als Schmiedebauteil ausgeführt, welches mit seinen benachbarten, als Blech-Formteile ausgeführten weiteren Gehäuseteilen verbunden, vorzugsweise verschweißt ist.

Dieses weitere Ausführungsbeispiel unterscheidet sich von dem in der Figur 2 gezeigten ersten Ausführungsbeispiel im Wesentlichen dadurch, dass ein Wastegatekanal 8 inklusive eines Ventilklappensitzes 8a und auch eine Lageraufnahme 8c für ein Antriebsgestänge 14a einer Wastegate-Ventilklappe 14 einstückig in das als Guss- oder Schmiedebauteil ausgeführte Konturbauteil 6 integriert ist. Als weiterer Unterschied ist in Figur 3 auch das Abgaseintrittsrohr zumindest zum Teil einstückig in das Konturbauteil 6 integriert. Beispielsweise ist der in der Figur 3 dargestellte obere Teil 2b' als integraler Bestandteil des Konturbauteils 6 ausgeführt wogegen der in der Figur 3 untere Teil des Abgaseintrittsrohrs 2b als Blech-Formteil mit einer geringeren Wandstärke ausgeführt und mit dem oberen Teil 2b' verbunden, beispielsweise verschweißt ist. Auch der Abgasaustrittsflansch 3a ist in dieser Ausführung des Turbinengehäuses als massives Guss- oder Schmiede- oder spanend hergestelltes Formteil ausgeführt.

Bei einem Turbinengehäuse gemäß dem weiteren Ausführungsbeispiel ist der Grad der Integration von funktionswichtigen Konturen, Flächen, Maßen und Komponenten gegenüber dem ersten Ausführungsbeispiel weiter erhöht. Dadurch können die Herstellungskosten weiter reduziert und die Maßhaltigkeit des Turbinengehäuses weiter verbessert und dadurch der Wirkungsgrad und die Funktionssicherheit weiter verbessert werden.

## Patentansprüche

1. Turbinengehäuse (1) für einen Abgasturbolader, mit einem Lagergehäuseanschlussflansch (4a), einem Abgaseintrittskanal (2), einem Spiralkanal (5), einem Abgaseintrittsspalt (5a), einem Dichtkonturbereich (9) und einem Abgasaustrittsstutzen (7), welches mehrere miteinander verbundene Gehäuseteile aufweist, zu denen ein zentrales, einstückiges, als Gussbauteil oder als Schmiedebauteil ausgeführtes Konturbauteil (6) gehört, welches mit seinen benachbarten Gehäuseteilen, die zumindest zum Teil als Blech-Formteile ausgebildet sind, verbunden ist, **dadurch gekennzeichnet, dass** der Lagergehäuseanschlussflansch (4a) ein Blech-Formteil ist,
- ein dem Lagergehäuseanschlussflansch (4a) zugewandter Teil (4) des den Spiralkanal (5) ausbildenden Spiralgehäuses eine Halbschale des Spiralgehäuses bildet und als Blech-Formteil ausgebildet ist,
- das zentrale, einstückige Konturbauteil (6) auf der vom Lagergehäuseanschlussflansch (4a) abgewandten Seite des Spiralkanals (5) im Turbinengehäuse (1) vorgesehen ist und eine weitere Halbschale des Spiralgehäuses bildet und
- das zentrale, einstückige Konturbauteil (6) einen auf der vom Lagergehäuseanschlussflansch (4a) abgewandten Seite liegenden Wandbereich des Spiralkanals (5), eine an diesen Wandbereich anschließende Begrenzungswand des Abgaseintrittsspalts (5a) und den an diesen Wandbereich anschließenden Dichtkonturbereich (9) aufweist.

2. Turbinengehäuse nach Anspruch 1, **dadurch gekennzeichnet, dass** das Konturbauteil (6) auch den unmittelbar an den Dichtkonturbereich anschließenden Abgasaustrittsstutzen (7) aufweist.

3. Turbinengehäuse nach Anspruch 1 oder 2, **dadurch gekennzeichnet, dass** das Konturbauteil (6) auch zumindest einen Teil einer Wandung des in den Spiralkanal (5) einmündenden Abgaseintrittskanals (2b') aufweist.

4. Turbinengehäuse nach einem der vorhergehenden Ansprüche, **dadurch gekennzeichnet, dass** das Konturbauteil (6) auch einen im Wandbereich des Spiralkanals (5) angeordneten Wastegatekanal (8) mit einem Ventilklappensitz (8a) aufweist.

5. Turbinengehäuse nach Anspruch 4, **dadurch gekennzeichnet, dass** das Konturbauteil (6) auch eine Lageraufnahme (8c) für ein Antriebsgestänge (14a) einer Wastegate-Ventileinrichtung (14) aufweist.

6. Turbinengehäuse nach einem der vorhergehenden Ansprüche, **dadurch gekennzeichnet, dass** die Wandstärke des Konturbauteils (6) größer ist als die Wandstärke der als Blech-Formteil ausgeführten benachbarten Gehäuseteile, insbesondere zumindest die doppelte Wandstärke der benachbarten, als Blech-Formteil ausgeführten Gehäuseteile aufweist.

7. Turbinengehäuse nach einem der vorhergehenden Ansprüche, **dadurch gekennzeichnet, dass** das Konturbauteil(6) nachbearbeitete Kontur- und Funktionsflächen aufweist.

8. Turbinengehäuse nach einem der vorhergehenden Ansprüche, **dadurch gekennzeichnet, dass** das Konturbauteil (6) mit seinen benachbarten Gehäuseteilen verschweißt ist.

9. Turbinengehäuse nach einem der vorhergehenden Ansprüche, **dadurch gekennzeichnet, dass** das Konturbauteil (6) mit seinen benachbarten Gehäuseteilen ein einschaliges Turbinengehäuse bildet.

10. Turbinengehäuse nach einem der Ansprüche 1 bis 3, **dadurch gekennzeichnet, dass** am Konturbauteil (6) ein Wastegatekanal (8) mittels benachbarter Blech-Formteile (8b) ausgebildet oder zumindest erweitert ist.

11. Turbinengehäuse nach einem der vorhergehenden Ansprüche, **dadurch gekennzeichnet, dass** zumindest einer der folgenden weiteren Gehäuseteile des Turbinengehäuses zumindest zum Teil aus Blech-Formteilen aufgebaut ist: ein Abgaseintrittsrohr (2b), ein Abgaseintrittsflansch (2a), ein Abgasaustrittsrohr (3b) und ein Abgasaustrittsflansch (3a).

## Claims

1. Turbine housing (1) for an exhaust-gas turbocharger, having a bearing housing attachment flange (4a), having an exhaust-gas inlet duct (2), having a spiral duct (5), having an exhaust-gas inlet gap (5a), having a sealing contour region (9), and having an exhaust-gas outlet connector (7), said turbine housing having multiple interconnected housing parts, which include a central, unipartite contoured component (6) formed as a cast component or as a forged component which is connected to the housing parts adjacent thereto, which are formed at least partially as sheet-metal molded parts, **characterized in that** the bearing housing attachment flange (4a) is a sheet-metal molded part,
- a part (4), which faces towards the bearing housing attachment flange (4a), of the spiral housing forming the spiral duct (5) forms a half-shell of the spiral housing and is formed as a sheet-metal molded part,
- the central, unipartite contoured component (6) is provided in the turbine housing (1) on that side of the spiral duct (5) which faces away from the bearing housing attachment flange (4a), and forms a further half-shell of the spiral housing, and
- the central, unipartite contoured component (6) has a wall region, situated on the side facing away from the bearing housing attachment flange (4a), of the spiral duct (5), a boundary wall, adjoining said wall region, of the exhaust-gas inlet gap (5a), and the sealing contour region (9) adjoining said wall region.

2. Turbine housing according to Claim 1, **characterized in that** the contoured component (6) also has an exhaust-gas outlet connector (7) directly adjoining the sealing contour region.

3. Turbine housing according to Claim 1 to 2, **characterized in that** the contoured component (6) also has at least a part of a wall of the exhaust-gas inlet duct (2b') which issues into the spiral duct (5).

4. Turbine housing according in one of the preceding claims, **characterized in that** the contoured component (6) also has a wastegate duct (8) which is arranged in the wall region of the spiral duct (5) and which has a valve flap seat (8a).

5. Turbine housing according to Claim 4, **characterized in that** the contoured component (6) also has a bearing receptacle (8c) for a drive linkage (14a) of a wastegate valve device (14).

6. Turbine housing according to one of the preceding claims, **characterized in that** the wall thickness of the contoured component (6) is greater than the wall thickness of the adjacent housing parts formed as sheet-metal molded parts, in particular has at least twice the wall thickness of the adjacent housing parts formed as sheet-metal molded parts.

7. Turbine housing according to one of the preceding claims, **characterized in that** the contoured component (6) has reworked contour and functional surfaces.

8. Turbine housing according to one of the preceding claims, **characterized in that** the contoured component (6) is welded to the housing parts adjacent thereto.

9. Turbine housing according to one of the preceding claims, **characterized in that** the contoured component (6) forms, with the housing parts adjacent thereto, a single-shell turbine housing.

10. Turbine housing according to one of Claims 1 to 3, **characterized in that**, on the contoured component (6), a wastegate duct (8) is formed or at least extended by means of adjacent sheet-metal molded parts (8b).

11. Turbine housing according to one of the preceding claims, **characterized in that** at least one of the following further housing parts of the turbine housing is at least partially constructed from sheet-metal molded parts: an exhaust-gas inlet pipe (2b), an exhaust-gas inlet flange (2a), an exhaust-gas outlet pipe (3b) and an exhaust-gas outlet flange (3a).

## Revendications

1. Carter de turbine (1) pour un turbocompresseur à gaz d'échappement, comprenant une bride de raccordement de boîtier de support (4a), un canal d'entrée de gaz d'échappement (2), un canal en spirale (5), une fente d'entrée de gaz d'échappement (5a), une région de contour d'étanchéité (9) et une tubulure de sortie de gaz d'échappement (7) qui présente plusieurs parties de carter connectées les unes aux autres auxquelles appartient un composant de contour central d'une seule pièce (6) réalisé sous forme de composant en fonte ou sous forme de composant forgé qui est connecté à ses parties de carter adjacentes, qui sont réalisées au moins en partie sous forme de pièces façonnées en tôle, **caractérisé en ce que** la bride de raccordement de boîtier de support (4a) est une pièce façonnée en tôle,
- une partie (4) du logement en spirale constituant le canal en spirale (5), tournée vers la bride de raccordement de boîtier de support (4a), forme une demi-coque du logement en spirale et est réalisée sous forme de pièce façonnée en tôle,
- le composant de contour central d'une seule pièce (6) est prévu sur le côté du canal en spirale (5) opposé à la bride de raccordement de boîtier de support (4a) dans le carter de turbine (1) et forme une autre demi-coque du logement en spirale et
- le composant de contour central d'une seule pièce (6) présente une région de paroi du canal en spirale (5) située du côté opposé à la bride de raccordement de boîtier de support (4a), une paroi de limitation de la fente d'entrée de gaz d'échappement (5a) se raccordant à cette région de paroi et la région de contour d'étanchéité (9) se raccordant à cette région de paroi.

2. Carter de turbine selon la revendication 1, **caractérisé en ce que** le composant de contour (6) présente également la tubulure de sortie de gaz d'échappement (7) se raccordant directement à la région de contour d'étanchéité.

3. Carter de turbine selon la revendication 1 ou 2, **caractérisé en ce que** le composant de contour (6) présente également au moins une partie d'une paroi du canal d'entrée de gaz d'échappement (2b') débouchant dans le canal en spirale (5).

4. Carter de turbine selon l'une quelconque des revendications précédentes, **caractérisé en ce que** le composant de contour (6) présente également un canal d'évacuation (8) disposé dans la région de paroi du canal en spirale (5), avec un siège de clapet de soupape (8a).

5. Carter de turbine selon la revendication 4, **caractérisé en ce que** le composant de contour (6) présente également un logement de palier (8c) pour une tringlerie d'entraînement (14a) d'un dispositif de soupape d'évacuation (14).

6. Carter de turbine selon l'une quelconque des revendications précédentes, **caractérisé en ce que** l'épaisseur de paroi du composant de contour (6) est supérieure à l'épaisseur de paroi des parties de carter adjacentes réalisées sous forme de pièce façonnée en tôle, en particulier présente au moins le double de l'épaisseur de paroi des parties de carter adjacentes réalisées sous forme de pièce façonnée en tôle.

7. Carter de turbine selon l'une quelconque des revendications précédentes, **caractérisé en ce que** le composant de contour (6) présente des surfaces de contour des surfaces fonctionnelles post-usinées.

8. Carter de turbine selon l'une quelconque des revendications précédentes, **caractérisé en ce que** le composant de contour (6) est soudé à ses parties de carter adjacentes.

9. Carter de turbine selon l'une quelconque des revendications précédentes, **caractérisé en ce que** le composant de contour (6) forme avec ses parties de carter adjacentes un carter de turbine monocoque.

10. Carter de turbine selon l'une quelconque des revendications 1 à 3, **caractérisé en ce qu'**un canal d'évacuation (8) est réalisé ou est au moins élargi au niveau du composant de contour (6) au moyen de pièces façonnées en tôle adjacentes (8b).

11. Carter de turbine selon l'une quelconque des revendications précédentes, **caractérisé en ce qu'**au moins l'un des pièces de carter supplémentaires suivantes du carter de turbine est construite au moins en partie sous forme de pièce façonnée en tôle : un tuyau d'entrée de gaz d'échappement (2b), une bride d'entrée de gaz d'échappement (2a), un tuyau de sortie de gaz d'échappement (3b) et une bride de sortie de gaz d'échappement (3a).
